# EUROPÄISCHE PATENTSCHRIFT

(11) **EP 0 169 517 B1**
(45) Veröffentlichungstag und Bekanntmachung des Hinweises auf die Patenterteilung: **21.09.1988**
(21) Anmeldenummer: 85109086.0
(22) Anmeldetag: 20.07.1985
(51) Int. Cl.: B24B 31/108

(54) **Fliehkraft-Rührapparat**
Centrifugal mixer
Malaxeur centrifuge

(30) Priorität: 26.07.1984 DE 3427568
(43) Veröffentlichungstag der Anmeldung: 29.01.1986
(73) Patentinhaber: Dr.-Ing. Manfrid Dreher GmbH & Co. KG, D-7543 Engelsbrand 1 (DE)
(72) Erfinder: Schmidt, Paul, Prof. Dr.-Ing., D-4300 Essen 1 (DE)
(74) Vertreter: Hoeger, Stellrecht & Partner

(56) Entgegenhaltungen:
- US-A- 1 358 251
- US-A- 4 084 355
- US-A- 4 385 472

## Beschreibung

Die Erfindung betrifft einen Fliehkraft-Rührapparat nach dem Oberbegriff des Patentanspruchs 1.

Ein derartiger Rührapparat ist beispielsweise aus der DE-A1-3 320 891 bekannt. Der Apparat beruht auf dem Prinzip des sogenannten "Gleitschleifens", mit dessen Hilfe insbesondere Oberflächenpolierungen an Werkstücken und Zerkleinerungen, Granulierungen oder Agglomerierungen von Partikeln vorgenommen werden können. Typisch für den Vorgang des Gleitschleifens ist das ständige Umwälzen und Mischen einer Schüttung von Partikeln oder Werkstücken unter vorwiegend scherender Beanspruchung, die sich häufig in einem Rollen der behandelten Partikel oder Werkstücke bemerkbar macht. Insbesondere beim Gleitschleifen von Werkstücken können auch Behandlungsmittel, beispielsweise Poliermittel oder Polierkörper zugesetzt werden. Während der Behandlung von Partikeln ändert sich deren Gestalt in Richtung größerer Kugelähnlichkeit. Die Partikelgröße nimmt beim Gleitschleifen und Zerkleinern ab, beim Granulieren oder Agglomerieren meistens zu.

Es gibt eine Reihe von Apparaten zum Durchführen von Gleitschleifverfahren, z. B. Drehtrommeln, Drehglocken, Drehteller, Vibratoren und Rührbehälter. Näheres über diese Apparate und Verfahren ist zu finden in H.E. Hinz "Gleitschleifen", Expert-Verlag, Grafenau 1980 und über Granulieren bzw. Agglomerieren in P.J. Charrington und R. Oliver "Granulation", Haeyden & Son, Rheine 1981.

Ein Fliehkraft-Rührapparat nach dem Oberbegriff des Patentanspruchs 1 ist aus der US-A-4 385 472 bekannt. Dieser Apparat weist jedoch nur eine einzige Öffnung auf, die gleichzeitig Eingabe- und Abzugsöffnung ist und während des Betriebs geschlossen gehalten werden muß.

Besonders günstig sind Fliehkraft-Rührapparate. Sie bestehen aus einem zylindrischen Gefäß mit einem rotierenden Rührwerkzeug, gewöhnlich in Form eines Rührtellers am Gefäßboden. Das zu behandelnde Schüttgut führt darin eine torusartige Bewegung aus. Diese wird durch die Froude-Zahl charakterisiert, welche definiert ist als das Verhältnis von Zentrifugal- zu Erdbeschleunigung. Sie liegt in der Größenordnung zwischen etwa 10 und 100. Ferner ist die spezifische Volumenleistung für die Verfahren sehr wichtig. Man strebt möglichst hohe Werte an, etwa 100 KW/m³.

Von Nachteil ist bei allen bekannten Fliehkraft-Rührapparaten, daß sie nur chargenweise betrieben werden können, nur eine geringe spezifische Volumenleistung aufweisen und bei Rührwerkzeugen mit konvexer Profilierung hohem Verschleiß unterliegen.

Unter einem chargenweise Betrieb versteht man dabei, daß die Apparate in umständlicher und zeitraubender Weise, gewöhnlich manuell, vor Beginn der Behandlung mit dem Schüttgut gefüllt und nach Abschluß der Behandlung wieder entleert werden müssen. Ein stetiger Betrieb mit insbesondere automatischer Eingabe und Ausgabe des zu behandelnden Gutes ist bisher nicht möglich.

Es ist Aufgabe der Erfindung, einen gattungsgemäßen Fliehkraft-Rührapparat derart zu verbessern, daß ein stetiger Betrieb, also insbesondere ohne Stillsetzung der Rührteller möglich ist, wobei eine hohe spezifische Volumenleistung gewährleistet sein soll.

Die Aufgabe wird erfindungsgemäß durch die Merkmale des Patentanspruchs 1 gelöst.

Auf diese Weise kann das zu behandelnde Gut kontinuierlich oder partienweise eingegeben und nach Durchlaufen des mehrere Rührteller umfassenden Apparats kontinuierlich wieder abgezogen werden. Die Qualität und Intensität der Behandlung läßt sich dabei durch Verändern der Anzahl der durchlaufenden Rührstationen, durch Verändern von Drehgeschwindigkeit und Drehrichtung der Rührteller sowie durch entsprechende Einstellung des Querschnitts und des Niveaus der Überströmöffnungen steuern. Durch die nebeneinander Anordnung mehrerer Arbeitsgefäße mit Rührtellern läßt sich insbesondere die erforderliche Verweilzeit des behandelten Guts in den nebeneinander liegenden Behandlungsstationen entsprechend einstellen.

Die nachstehende Beschreibung bevorzugter Ausführungsformen der Erfindung dient im Zusammenhang mit beiliegender Zeichnung der weiteren Erläuterung.

Es zeigen:
Fig. 1 eine schematische Seitenansicht eines Fliehkraft-Rührapparats mit mehreren Behandlungsstationen;
Fig. 2 eine Draufsicht des Apparats aus Fig. 1;
Fig. 3 eine Teildraufsicht ähnlich Fig. 2;
Fig. 4 - 7 verschiedene Arbeitsflächen von Rührtellern im Schnitt und in Draufsicht;
Fig. 8 einen Rührapparat mit insgesamt 10 Rührstationen, bei Eingabe- und Ausgabestelle einander benachbart sind, und
Fig. 9 eine Oberströmöffnung mit verschiedenen Blenden zur Veränderung des Öffnungsquerschnitts.

Die Figur 1 zeigt einen Rahmen oder ein Untergestell 1, auf welchem drehbar nebeneinander insgesamt 5 Rührteller 2 gelagert sind. Um die Rührteller 2 herum sind beispielsweise topförmige oder zylindrische Arbeitsgefäße 3 angeordnet, in dem sich die zu behandelnden Partikel oder Werkstücke 4 in Form einer Schüttung befinden. Die einzelnen Arbeitsgefäße 3 sind, wie in Figur 2 schematisch angedeutet, durch Engstellen oder Einengungen 8 in Form von Überströmöffnungen miteinander verbunden. Die Schüttung wird an einer Eingabeöffnung A am ersten Arbeitsgefäß 3 in den Rührapparat eingebracht und nach Abschluß der Behandlung an einer am letzten Arbeitsgefäß vorgesehenen Abgabeöffnung B abgezogen. Der Abzug kann vorzugsweise auch in Richtung des gestrichelten Pfeiles B erfolgen, also in derjenigen Richtung, in welcher das Schüttgut die einzelnen Arbeitsgefäße 3 durchfließt. Ein Motor 5 treibt über einen Riemen oder eine Kette 6 die einzelnen Rührteller 2 an. Eine an sich bekannte Vorrichtung 7, z. B. eine Schraubspindel erlaubt es, die Einstellung des Rührapparates gegenüber der Horizontalen zu verändern, sodaß die Fließrichtung des Schüttgutes über die einzelnen Rührteller unter Unterstützung der Schwerkraft leicht nach abwärts geneigt verlaufen kann.

Die Drehachsen der einzelnen Rührteller sind mit dem Bezugszeichen 9 versehen. Beim Durchlauf der einzelnen Arbeitsgefäße 3 mit den jeweiligen Rührtellern 2 verweilt das Schüttgut gewisse Zeit zum Zwecke seiner Behandlung in den einzelnen Arbeitsgefäßen und strömt dann durch die Überströmöffnung in das nächste Gefäß über, bis es schließlich an der Abgabeöffnung B fertigbehandelt aus dem Apparat austritt.

Die Figur 3 zeigt im einzelnen eine die Überströmöffnung bildende Einengung 8 zwischen zwei Arbeitsgefäßen 3. Die Überströmöffnung hat an dieser Stelle eine Breite b.

Der Durchmesser des Arbeitsgefäßes beträgt D, der Achsabstand zweier Rührteller ist a, die Höhe der Arbeitsgefäße 3 ist mit H bezeichnet (Figur 1). Eine günstige Geometrie für die praktische Ausgestaltung des Rührapparats ist: b/D 0,2 bis 0,6; H/D 1 bis 2 und a/D = 1,05 bis 1,2. Die Zahl der Rührteller 2 kann zwischen 5 und 15, vorzugsweise zwischen 8 und 12 liegen. Der Antrieb der Rührteller kann als Gruppenantrieb mittels eines einzigen Motors 5 oder als Einzelantrieb durch mehrere Elektromotore von unter oder oben ausgebildet sein.

Die Figuren 4 bis 7 zeigen verschiedene Rührteller, deren Arbeitsfläche in Umfangsrichtung nicht konvex, also konkav oder hohl ausgebildet ist. Die Raumformen der Arbeitsflächen sind, wie ebenfalls aus Figur 4 bis 9 hervorgeht, mit Bezug auf die Drehachse 9 nicht rotationssymetrisch. So ist die Arbeitsfläche des Rührtellers 2 in Figur 4 ein schiefer Kegelstumpf, in Figur 5 ein eliptischer Kegelstumpf, in Figur 6 ein Pyramidenstumpf und in Figur 7 nach Art einer Arena ausgebildet. Es sind jedoch auch zur Drehachse 9 rotationssymmetrische Arbeitsflächen geeignet. In Figur 8 sind insgesamt zwölf Arbeitsgefäße 3 mit Rührtellern 2 hintereinander angeordnet, wobei das Schüttgut die ersten fünf Arbeitsgefäße von links nach rechts und die darauf folgenden Arbeitsgefäße von rechts nach links durchströmt, weil zwischen dem fünften und sechsten Arbeitsgefäß die Überströmöffnung gegenüber der Durchströmrichtung um 90° versetzt ist. Auf diese Weise liegen Eingabeöffnung A und Ausgabeöffnung B bequem nebeneinander und die Anordnung ist insgesamt platzsparend.

Figur 9 schließlich zeigt schematisch eine an einer Einengung zwischen zwei benachbarten Arbeitsgefäßen 3 angeordnete Überströmöffnung 11. Durch eine erste Blende 12, die in Richtung des Doppelpfeils C auf und ab verschieblich ist, kann die Unterkante der Öffnung 11, also die relative Höhenlage der Überströmöffnung zu dem benachbarten Rührteller verändert werden. Hierdurch kann das Fließverhalten des Schuttgütes im Apparat beeinflußt werden. Durch eine in Richtung des Pfeiles D verschiebliche Blende 13 kann der Öffnungsquerschnitt der Überströmöffnung 11 verändert werden. Das gleiche kann mit Hilfe einer bei 14 in Richtung des Pfeiles E schwenkbar gelagerten Blende 15 erfolgen. Durch entsprechende Einstellung des Öffnungsquerschnitts läßt sich die Verweilzeit des Schüttgutes im Rührapparat in gewünschter Weise einstellen.

Bei einer besonders günstigen Ausführungsform der Erfindung kann vorgesehen werden, daß hintereinander folgende Rührteller 2 jeweils gegensinnige Drehrichtungen ohne oder mit Drehzahldifferenz aufweisen. Man erreicht hierdurch, daß das Schüttgut beim Durchlauf durch die Arbeitsgefäße 3 gleichmäßig scherend beansprucht wird.

Bei einer weiteren bevorzugten Ausführungsform ist vorgesehen, daß alle oder einige der Rührteller 2 gleichsinnige Drehrichtungen ohne oder mit Drehzahldifferenz aufweisen. Für manches Schüttgut ist eine zeitweise Beanspruchung durch Prall zweckmäßig. Dies erreicht man durch eine solche Ausführungsform.

Von Vorteil bei der Verwirklichung der Erfindung ist es ferner, wie bereits ausgeführt, wenn die Arbeitsfläche der Rührteller 2 in Umfangsrichtung nicht konvex und bezüglich der Drehachse 9 nicht als Rotationskörper ausgebildet ist. Dadurch wird eine formschlüssige Übertragung des Drehmoments vom Rührteller auf die Schüttung erreicht, ohne daß konvexe, dem Verschleiß unterliegende Partien nötig sind.

Bei einer weiterhin vorteilhaften Ausführungsform der Erfindung ist vorgesehen, daß die Arbeitsgefäße 3 als gerade oder ringförmige Rinne (Figur 8) ausgebildet sind. Dies stellt eine platzsparende und für einen zentralen Antrieb günstige, konstruktive Lösung dar. Die allen Rührtellern 2 gemeinsame Rinne weist zwischen je zwei Rührtellern eine eingeengte Überströmöffnung 11 auf. Eingeengt heißt dabei, daß der Durchmesser der Überströmöffnung 11 kleiner als der Durchmesser D des Arbeitsgefäßes und die Höhe H ist. Die eingeengten Überströmöffnungen zwischen den einzelnen Arbeitsgefäßen ermöglichen schließlich eine Steuerung des durchlaufenden Schüttgutes derart, daß zwischen den einzelnen Rührtellern das Gut im wesentlichen gleichmäßig und ohne Rücklauf in Fließrichtung vorwärts

strömt und eine genaue Verweilzeitverteilung einstellbar ist.

Die Überströmöffnung 11 (Figur 9) braucht nicht von geraden Kanten begrenzt zu sein. Die Begrenzung könnte auch durch gebogene Kanten erfolgen, so daß die Überströmöffnung rund oder oval ist.

## Patentansprüche

1. Fliehkraft-Rührapparat zum Verändern der Gestalt, Oberfläche und/oder Größe von schüttbaren Partikeln oder Werkstücken mit wenigstens zwei Arbeitsgefäßen (3) und mit einem am Boden jedes Arbeitsgefäßes um eine Drehachse (9) drehbar gelagerten, rotierend angetriebenen Rührteller (2) zum Umwälen der Partikel und Werkstücke (4) im Arbeitsgefäß, wobei die Arbeitsgefäße mit den rotierenden Rührtellern in einer Reihe hintereinander angeordnet und durch je eine gemeinsame Überströmöffnung (8) miteinander verbunden sind, deren Querschnittsfläche mit Bezug auf die Höhe und den Durchmesser der Arbeitsgefäße eingeengt ist und durch die hindurch die behandelten Partikel oder Werkstücke unmittelbar von dem einen in das andere Arbeitsgefäß übertreten können, dadurch gekennzeichnet, daß am ersten Arbeitsgefäß (3) der Reihe eine Eingabeöffnung (A) und am letzten Arbeitsgefäß (3) der Reihe eine Ausgabeöffnung (B) für die Partikel oder Werkstücke (4) vorgesehen sind, die eine kontinuierliche Eingabe bzw. einen kontinuierlichen Abzug der Werkstücke gestatten.

2. Rührapparat nach Anspruch 1,
dadurch gekennzeichnet,
daß die Querschnittsfläche der Überströmöffnungen durch Blenden oder dergleichen einstellbar ist.

3. Rührapparat nach Anspruch 1,
dadurch gekennzeichnet,
daß die Höhenlage der Überströmöffnungen mit Bezug auf die Rührteller einstellbar ist.

4. Rührapparat nach Anspruch 1,
dadurch gekennzeichnet,
daß die Arbeitsgefäße mit den Rührtellern in einer im wesentlichen geradlinigen Reihe hintereinander angeordnet sind.

5. Rührapparat nach Anspruch 1,
dadurch gekennzeichnet,
daß die Arbeitsgefäße mit den Rührtellern in einer in sich geschlossenen Reihe derart hintereinander angeordnet sind, daß das Arbeitsgefäß mit der Eingabeöffnung (A) im wesentlichen in der Nähe des Arbeitsgefäßes mit der Ausgabeöffnung (B) liegt.

6. Rührapparat nach Anspruch 1,
dadurch gekennzeichnet,
daß die Rührteller mindestens teilweise gegensinnige Drehrichtungen aufweisen.

7. Rührapparat nach Anspruch 1,
dadurch gekennzeichnet,
daß die Rührteller mindestens teilweise mit unterschiedlichen Drehzahlen rotieren.

8. Rührapparat nach Anspruch 1,
dadurch gekennzeichnet,
daß die Arbeitsfläche der Rührteller in Umfangsrichtung konkav ausgebildet ist.

9. Rührapparat nach Anspruch 1,
dadurch gekennzeichnet,
daß die Arbeitsfläche der Rührteller mit Bezug auf die Drehachse keine Rotationssymetrie zeigt.

10. Rührapparat nach Anspruch 1,
dadurch gekennzeichnet,
daß die Arbeitsgefäße als eine allen Rührtellern gemeinsame Rinne ausgebildet ist, die zwischen je zwei Rührtellern eine eingeengte Überströmöffnung aufweist.

11. Rührapparat nach Anspruch 1,
gekennzeichnet durch
ein die Arbeitsgefäße mit den Rührtellern abstützendes Untergestell, das mit Bezug auf die Horizontale schräg einstellbar ist.

## Claims

1. A centrifugal mixer to change the shape, surface or size of particles or objects to be treated which can be agitated, comprising at least two treatment vessels (3) with a stirring plate (2) driven in rotation, to turn the particles and objects to be treated (4) in the treatment vessel, fastened at the bottom of each treatment vessel to revolve around a rotation axis (9), whereby the treatment vessels with the rotating stirring plates are arranged in a series behind one another, and are connected to each other each by a common overflow opening (8), the cross-section of which is constricted relative to the height and the diameter of the treatment vessels and through which the treated particles or objects can pass through directly from one to another treatment vessel, characterized in that an input opening (A) for the particles or objects to be treated (4) is provided in the first treatment vessel (3), and an output opening (B) in the last treatment vessel (3) of the series, which enable a continuous input and a continuous removal, respectively, of the objects to be treated.

2. A centrifugal mixer according to Claim 1, characterized in that the cross-section of the surface of the overflow opening can be adjusted by means of shutters or the like.

3. A centrifugal mixer according to Claim 1, characterized in that the height of the overflow opening relative to the stirring plates is adjustable.

4. A centrifugal mixer according to Claim 1, characterized in that the treatment vessels with stirring plates are arranged substantially in a rectilinear series behind one another.

5. A centrifugal mixer according to Claim 1, characterized in that the treatment vessels with stirring plates are arranged in a closed series behind one another in such a way that the treatment vessel with the input opening (A) lies substantially next to the treatment vessel with the output opening (B).

6. A centrifugal mixer according to Claim 1, characterized in that some at least of the stirring plates have opposite directions of rotation.

7. A centrifugal mixer according to Claim 1, characterized in that some at least of the stirring plates rotate at different speeds.

8. A centrifugal mixer according to Claim 1, characterized in that the working surface of the stirring plate is concave in the circumferential direction.

9. A centrifugal mixer according to Claim 1, characterized in that the working surface of the stirring plate shows no rotational symmetry relative to its axis of rotation.

10. A centrifugal mixer according to Claim 1, characterized in that the treatment vessels are constructed as a single channel containing all the stirring plates, and which comprises a constricted overflow opening between each two stirring plates.

11. A centrifugal mixer according to Claim 1, characterized by a bottom frame, supporting the treatment vessels comprising the stirring plates, which can be inclined adjustably relative to the horizontal.

## Revendications

1. Malaxeur centrifuge pour modifier l'aspect, la surface et/ou la taille de particules ou de pièces travaillées pouvant couler en vrac, avec au moins deux récipients de travail (3) et avec un disque d'agitation (2) entraîné en rotation, guidé dans un palier pour pouvoir tourner autour d'un axe de rotation (9) dans le fond de chaque récipient de travail, pour agiter les particules et les pièces travaillées (4) dans le récipient de travail, dans lequel les récipients de travail avec les disques d'agitation rotatifs sont disposés en une rangée les uns derrière les autres et sont réunis l'un à l'autre par une ouverture de débordement commune (8) dont la surface en section droite est resserrée comparativement à la hauteur et au diamètre des récipients de travail et à travers laquelle les particules ou les pièces travaillées en cours de traitement peuvent passer directement d'un récipient de travail à l'autre, caractérisé en ce que sont prévus sur le premier récipient de travail (3) de la rangée une ouverture d'alimentation (A) et, sur le dernier récipient de travail (3) de la rangée, une ouverture de décharge (8) pour les particules ou les pièces travaillées (4), qui permettent respectivement une arrivée continue et une évacuation continue des pièces travaillées.

2. Malaxeur selon la revendication 1, caractérisé en ce que la surface en section droite des ouvertures de débordement est réglable par des registres ou des moyens analogues.

3. Malaxeur selon la revendication 1, caractérisé en ce que le niveau en hauteur des ouvertures de débordement est réglable par rapport aux disques d'agitation.

4. Malaxeur selon la revendication 1, caractérisé en ce que les récipients de travail avec les disques d'agitation sont placés les uns derrière les autres en une rangée substantiellement rectiligne.

5. Malaxeur selon la revendicatin 1, caractérisé en ce que les récipients de travail avec les disques d'agitation sont disposés les uns derrière les autres en une rangée fermée sur elle-même de sorte que le récipient de travail à ouverture d'alimentation (A) se trouve essentiellement au voisinage du récipient de travail à ouverture de décharge (B).

6. Malaxeur selon la revendication 1, caractérisé en ce que les disques d'agitation ont au moins en partie des sens de rotation opposés.

7. Malaxeur selon la revendication 1, caractérisé en ce que les disques d'agitation tournent au moins en partie à des vitesses de rotation différentes.

8. Malaxeur selon la revendication 1, caractérisé en ce que la surface de travail des disques d'agitation a une configuration concave en direction de la périphérie.

9. Malaxeur selon la revendication 1, caractérisé en ce que la surface de travail des disques d'agitation ne présente aucune symétrie de révolution par rapport à l'axe de rotation.

10. Malaxeur selon la revendication 1, caractérisé en ce que les récipients de travail sont conformés en une gouttière commune à tous les disques d'agitation, qui a une ouverture de débordement rétrécie entre les disques d'agitation de chaque paire quelconque de deux disques d'agitation successifs.

11. Malaxeur selon la revendication 1, caractérisé par un châssis soutenant les récipients de travail avec les plateaux d'agitation, qui est réglable en inclinaison par rapport à l'horizontale.
